# FASCICULE DE BREVET EUROPEEN

(11) **EP 0 718 923 B1**
(45) Date de publication et mention de la délivrance du brevet: **25.03.1998**
(21) Numéro de dépôt: 95402534.2
(22) Date de dépôt: 13.11.1995
(51) Int. Cl.: H01R 13/52

(54) **Dispositif de connexion électrique étanche**
Wasserdichte elektrische Verbindungsvorrichtung
Electrical and waterproof connection device

(30) Priorité: 02.12.1994 FR 9414515
(43) Date de publication de la demande: 26.06.1996
(73) Titulaire: Société d'Exploitation des Procédés Maréchal S.E.P.M. (Société Anonyme), F-94417 SAINT-MAURICE cedex (FR)
(72) Inventeur: Massebeuf, Eric, F-76000 Rouen (FR)
(74) Mandataire: Chambon, Gérard

(56) Documents cités:
- DE-U- 9 217 952
- DE-U- 9 302 393
- FR-A- 2 551 272
- GB-A- 2 061 027
- US-A- 5 080 601

## Description

L'invention concerne un dispositif de connexion électrique étanche comportant une fiche ou similaire destinée à se connecter avec une prise constituant le socle d'une prise de courant ou la prise mobile d'un prolongateur ou d'un connecteur.

Il est connu de concevoir un socle de prise de courant pourvu d'un carter muni d'un couvercle de protection articulé et rabattable en position de repos.

Il est clair toutefois qu'il y a lieu de généraliser un tel socle à d'autres systèmes de connexion électrique, comme mentionné ci-avant, tels qu'une prise mobile d'un connecteur électrique, prévue pour s'accoupler avec le socle du connecteur dont les organes de contact sont généralement semblables à ceux d'une fiche, ou la prise mobile d'un prolongateur, prévue pour s'accoupler avec une fiche.

Il est difficile de concevoir des dispositifs étanches de ce type, susceptibles notamment de supporter certains jeux et tolérances entre les pièces.

C'est pourquoi jusqu'à présent, l'étanchéité était obtenue au moyen de deux joints plats annulaires prévus pour venir s'appliquer sur le bord frontal du socle, l'un étant aménagé dans le couvercle et l'autre, autour d'une partie de la fiche.

L'inventeur a eu le mérite de remettre en cause ce principe et d'assurer l'étanchéité au moyen d'un seul joint disposé, contrairement à l'art connu, sur le socle et seulement sur celui-ci, dénommé ci-après prise pour les raisons de généralisation évoquées ci-avant.

Toutefois dans ce cas, il y avait lieu de réaliser une jonction étanche alors que le couvercle a un mouvement pivotant et la fiche un mouvement translatif.

Pour atteindre ce but, l'inventeur propose un dispositif de connexion électrique du type mentionné au début, qui est notamment remarquable en ce que le carter de la prise présente sur son bord frontal une gorge annulaire destinée à recevoir un joint annulaire qui fait saillie de ladite gorge dans le sens axial tandis que le couvercle et respectivement le carter de la fiche présentent des surfaces d'appui destinées à venir au contact du joint en position fermée du couvercle et respectivement en position accouplée de la fiche.

Avantageusement, les surfaces d'appui du couvercle et du carter de la fiche sont des surfaces annulaires biseautées.

De préférence, la gorge annulaire présente une section rectangulaire ainsi qu'un rebord intérieur plat sur lequel vient en regard une partie correspondante du couvercle ou respectivement du carter de la fiche en position fermée dudit couvercle et respectivement en position accouplée de la fiche, tandis que la paroi extérieure de la gorge annulaire se prolonge par rapport au rebord intérieur plat de ladite gorge.

Dans ce cas par exemple, le prolongement de la paroi extérieure de la gorge annulaire est en outre évasé de l'arrière vers l'avant sur au moins la majeure partie de sa périphérie, permettant au joint de se déformer.

Selon un mode de réalisation, le joint présente une section générale rectangulaire biseautée à son extrémité frontale.

L'invention sera bien comprise à la lecture de la description qui va suivre d'un mode de réalisation donné à titre d'exemple et qui se réfère aux dessins annexés dans lesquels:
- la figure 1 montre en coupe axiale le carter d'un socle de prise de courant pourvu de son couvercle et d'un crochet de verrouillage,
- la figure 2 montre le carter du socle de la figure 1 sans son couvercle pour simplifier, ainsi que le carter d'une fiche prête à l'enfichage.

Sur les dessins, on peut voir à titre d'exemple, le carter 1, plus particulièrement d'un socle de prise de courant, et le carter 2 d'une fiche (figure 2) destinée à venir s'enficher pour se connecter dans ledit socle.

Dans le carter 2 de la fiche, sont évidemment prévus des contacts multiples sous forme de broches, destinés à venir en prise avec des contacts correspondants, généralement à pression, aménagés dans un support isolant disposé dans le carter 1 du socle (les contacts qui ne font pas l'objet du brevet ne sont pas représentés, comme d'autres moyens d'ailleurs).

Du fait de la pression exercée par les contacts et aussi de celle exercée par un système d'éjection de la fiche, on prévoit un système de verrouillage en position de connexion, sous forme ici d'un crochet 3 destiné à venir en prise avec une partie correspondante de la fiche (figure 2).

Le carter 1 du socle est en outre pourvu d'un couvercle 4 (figure 1) qui est articulé en 5 à l'opposé du crochet 3.

Le couvercle 4 est donc monté pivotant, comme le montre la figure 1 (voir les diverses positions représentées en traits mixtes), et peut être verrouillé en position fermée au moyen du crochet 3 déjà destiné à verrouiller la fiche en position de connexion, comme déjà dit.

A l'extrémité frontale du carter du socle, est prévue une gorge 6 destinée à recevoir un joint annulaire 7.

Comme le montrent les dessins, la gorge 6 présente une section rectangulaire avec un rebord intérieur 8 plat disposé dans un plan perpendiculaire à l'axe du socle et un prolongement 9 de sa paroi extérieure qui s'évase de l'arrière vers l'avant (les références n'étant portées que sur la figure 2 pour raison de clarté).

Sur les dessins, on peut voir une forme différente d'un côté à l'autre du prolongement 9 de la gorge 6, mais il s'agit d'une différence locale, pour des raisons de fabrication, la forme de la gorge 6 et de son prolongement étant dans ce mode de réalisation, celle représentée du côté du couvercle 4 sur la quasi-totalité de sa circonférence.

Le joint 7 inséré dans la gorge 6 fait saillie dans le sens longitudinal par rapport au rebord 8. Comme on peut le voir aussi, la section du joint 7 qui est de forme générale rectangulaire présente à son extrémité, un double biseau.

Comme le montrent bien les dessins, le couvercle 4 (figure 1) et le carter 2 de la fiche (figure 2) présentent chacun une surface annulaire biseautée respectivement 10 et 11 reliée vers l'intérieur par une surface respectivement 12 et 13 disposée dans un plan perpendiculaire à l'axe du couvercle et de la fiche. Les surfaces biseautées 10 et 11, comme le montrent les dessins, convergent vers l'intérieur de l'arrière vers l'avant.

La rotation du couvercle 4 est explicitée, comme déjà dit, par les diverses positions représentées en traits mixtes (figure 1), et on a représenté de la même manière (figure 2) l'approche et/ou l'écartement du carter 2 de la fiche par rapport au carter 1 du socle.

On peut constater que la surface biseautée 10 du couvercle vient au contact du joint 7 en commençant du côté de son articulation tandis que la surface biseautée 11 du carter 2 s'applique périphériquement en même temps sur toute la surface intérieure du joint 7.

En position fermée du couvercle ou en position de connexion de la fiche, c'est-à-dire après verrouillage par le crochet 3, on peut voir que les surfaces annulaires biseautées 10 et 11 du couvercle et de la fiche s'appuient en biais sur le joint 7 qui se déforme vers l'extérieur (grâce notamment à la forme évasée du prolongement 9 de la gorge 6) tandis que les surfaces annulaires 12 et 13 dudit couvercle et de ladite fiche viennent en regard (voir en contact ou en quasi-contact) avec le rebord 8 du carter du socle.

Les biseautages des surfaces 10 et 11 et ceux du joint 6 correspondent mais le joint 6 pourrait ne pas présenter de biseautage ou un biseautage que d'un seul côté.

Comme précisé ci-avant, le carter 1 peut être celui d'un socle de prise de courant, mais aussi celui d'une prise mobile prévue pour se connecter soit à un socle de connecteur, soit à une fiche de prolongateur, d'où l'expression générale utilisée, comme déjà dit, de prise, tout en généralisant aussi la fiche qui peut donc constituer le socle d'un connecteur.

## Revendications

1. Dispositif de connexion électrique étanche comportant une fiche ou similaire destinée à se connecter avec une prise constituant le socle d'une prise de courant ou la prise mobile d'un prolongateur ou d'un connecteur, ladite prise étant pourvue d'un carter (1) muni d'un couvercle (4) de protection articulé et rabattable en position de repos, caractérisé en ce que ledit carter (1) présente sur son bord frontal une gorge annulaire (6) destinée à recevoir un joint annulaire (7) qui fait saillie de ladite gorge dans le sens axial tandis que le couvercle (4) et respectivement le carter (2) de la fiche présentent des surfaces d'appui destinées à venir au contact du joint (7) en position fermée du couvercle et respectivement en position accouplée de la fiche.

2. Dispositif selon la revendication 1, caractérisé en ce que les surfaces d'appui du couvercle (4) et du carter (2) de la fiche sont des surfaces annulaires biseautées (10,11).

3. Dispositif selon l'une des revendications 1 et 2, caractérisé en ce que la gorge annulaire (6) présente une section rectangulaire.

4. Dispositif selon l'une des revendications 1 à 3, caractérisé en ce que la gorge annulaire (6) qui reçoit le joint (7) présente un rebord intérieur (8) plat sur lequel vient en regard une partie correspondante (12) du couvercle (4) ou respectivement (13) du carter de la fiche en position fermée dudit couvercle et respectivement en position accouplée de la fiche.

5. Dispositif selon la revendication 4, caractérisé en ce que la paroi extérieure de la gorge annulaire (6) se prolonge par rapport au rebord intérieur plat (8) de ladite gorge (6).

6. Dispositif selon la revendication 5, caractérisé en ce que le prolongement (9) de la paroi extérieure de la gorge annulaire (6) est en outre évasé de l'arrière vers l'avant sur au moins la majeure partie de sa périphérie, permettant au joint (7) de se déformer.

7. Dispositif selon l'une des revendications 1 à 6, caractérisé en ce que le joint (7) présente une section générale rectangulaire biseautée à son extrémité frontale.

## Patentansprüche

1. Wasserdichte elektrische Verbindungsvorrichtung mit einem Stecker oder etwas Gleichartigem, der dazu bestimmt ist, mit einer den Sockel einer Steckdose oder die bewegliche Steckeraufnahme einer Verlängerungs- oder Steckerschnur bildenden Steckeraufnahme verbunden zu werden, wobei die besagte Steckeraufnahme ein Gehäuse (1) aufweist, an dem ein in eine Ruhestellung herunterklappbarer Schutzdeckel (4) angelenkt ist, dadurch gekennzeichnet, daß das besagte Gehäuse (1) an seinem vorderen Rand eine Ringnut (6) aufweist, die zur Aufnahme einer Ringdichtung (7) bestimmt ist, welche in axialer Richtung aus der besagten Nut herausragt, während der Deckel (4) und das Steckergehäuse (2) jeweils Auflageflächen besitzen, die dazu bestimmt sind, jeweils in der geschlossenen Stellung des Deckels und der angekoppelten Stellung des Steckers mit der Dichtung (7) in Kontakt zu kommen.

2. Vorrichtung nach Anspruch 1, dadurch gekennzeichnet, daß die Auflageflächen des Deckels (4) und des Steckergehäuses (2) jeweils abgeschrägte Ringflächen (10, 11) sind.

3. Vorrichtung nach einem der Ansprüche 1 und 2, dadurch gekennzeichnet, daß die Ringnut (6) einen rechteckigen Querschnitt aufweist.

4. Vorrichtung nach einem der Ansprüche 1 bis 3, dadurch gekennzeichnet, daß die Ringnut (6), welche die Dichtung (7) aufnimmt, einen flachen Innenrand (8) besitzt, dem in der geschlossenen Stellung des besagten Deckels bzw. der angekoppelten Stellung des Steckers jeweils ein entsprechender Teil (12) des Deckels (4) oder des Steckergehäuses gegenüberliegt.

5. Vorrichtung nach Anspruch 4, dadurch gekennzeichnet, daß die Außenwand der Ringnut (6) im Verhältnis zum flachen Innenrand (8) der besagten Nut (6) verlängert ist.

6. Vorrichtung nach Anspruch 5, dadurch gekennzeichnet, daß die Verlängerung (9) der Außenwand der Ringnut (6) sich außerdem über mindestens den Hauptteil ihres Umfangs von hinten nach vorne konisch erweitert, um es der Dichtung (7) zu ermöglichen, sich zu deformieren.

7. Vorrichtung nach einem der Ansprüche 1 bis 6, dadurch gekennzeichnet, daß die Dichtung (7) einen im allgemeinen rechteckigen Querschnitt aufweist, der an seinem vorderen Ende abgeschrägt ist.

## Claims

1. Sealed electrical connecting device comprising a plug or similar designed to be connected with a socket constituting the base of a power socket or the mobile socket of an extension or a connector, said socket being provided with a housing (1) fitted with a hinged protective cover (4) which can be swung back in the resting position, characterised in that on its front edge said housing (1) has an annular groove (6) designed to receive an annular seal (7) which projects from said groove in the axial direction while the cover (4) and respectively the housing (2) of the plug have bearing surfaces designed to come into contact with the seal (7) in the closed position of the cover and respectively in the coupled position of the plug.

2. Device according to claim 1, characterised in that the bearing surfaces of the cover (4) and of the housing (2) of the plug are bevelled annular surfaces (10, 11).

3. Device according to one of claims 1 and 2, characterised in that the annular groove (6) has a rectangular section.

4. Device according to one of claims 1 to 3, characterised in that the annular groove (6) which receives the seal (7) has a flat internal edge (8) which a corresponding portion (12) of the cover (4) or respectively a corresponding portion (13) of the housing of the plug comes to face in the closed position of said cover and respectively the coupled position of the plug.

5. Device according to claim 4, characterised in that the outer wall of the annular groove (6) is extended in relation to the flat internal edge (8) of said groove (6).

6. Device according to claim 5, characterised in that the extension (9) of the outer wall of the annular groove (6) is additionally flared from the rear towards the front over at least the major portion of its periphery, allowing the seal (7) to be deformed.

7. Device according to one of claims 1 to 6, characterised in that the seal (7) has a rectangular general section bevelled at its front end.
